# EUROPÄISCHE PATENTSCHRIFT

(11) **EP 0 309 857 B1**
(45) Veröffentlichungstag und Bekanntmachung des Hinweises auf die Patenterteilung: **24.11.1993**
(21) Anmeldenummer: 88115363.9
(22) Anmeldetag: 20.09.1988
(51) Int. Cl.: H04R 1/02

(54) **Lautsprechereinheit**
Loudspeaker unit
Unité de haut-parleur

(30) Priorität: 29.09.1987 DE 3732743
(43) Veröffentlichungstag der Anmeldung: 05.04.1989
(73) Patentinhaber: DEUTSCHE THOMSON-BRANDT GMBH, 78048 Villingen-Schwenningen (DE)
(72) Erfinder: Thiele, Karl-Heinz, Dipl.-Phys., D-3150 Peine (DE); Stehn, Werner, D-3005 Hemmingen 1 (DE); Mertz, Pasqual, F-49800 St. Barthelemy (FR)
(74) Vertreter: Einsel, Robert, Dipl.-Ing.

(56) Entgegenhaltungen:
- DE-U- 8 412 555
- GB-A- 1 336 522
- US-A- 3 575 370
- US-A- 4 546 850

## Beschreibung

Eine Lautsprechereinheit besteht im allgemeinen aus einem als Schallführung dienenden Rahmen mit einer Schalldurchtrittsöffnung und einem daran befestigten Lautsprecher. Der Rahmen kann z.B. der Frontrahmen eines Fernsehempfängers, die Vorderwand einer Lautsprecherbox, die Wand eines Rundfunkgerätes oder das Armaturenbrett eines Autos sein.

Es ist bekannt, z.B. aus DE-U-8 402 128, den Lautsprecher an dem Rahmen über eine formschlüssige Rastverbindung, ein sogenanntes snap-in, zu befestigen. Dabei kann die Befestigung durch eine reine Translationsbewegung des Lautsprechers erfolgen, was insbesondere für einen Einbau mit Automaten vorteilhaft ist. Außerdem werden bei dieser Lösung keine Schrauben benötigt, die zusätzliche Bauteile darstellen und den Befestigungsvorgang verlängern. Eine solche Verbindung ist insbesondere für Lautsprecher vorteilhaft, die einen Korb aus Kunststoff aufweisen.

Es ist andererseits bekannt, z.B. aus GB-A- 1 336 522, und in manchen Fällen notwendig, den Lautsprecher an dem Rahmen mit Schrauben zu befestigen. Diese Lösung wird insbesondere bei Lautsprechern mit einem Metallkorb bevorzugt, weil dafür eine snap-in-Befestigung weniger vorteilhaft ist. In manchen Geräten werden wahlweise Lautsprecher mit einem Kunststoffkorb und mit einem Metallkorb verwendet, so daß es erforderlich sein kann, unterschiedliche Befestigungsarten vorzusehen.

Der Erfindung liegt die Aufgabe zugrunde, einen Rahmen für einen Lautsprecher so auszubilden, daß an demselben Rahmen wahlweise Lautsprecher über eine formschlüssige Rastverbindung und eine Schraubverbindung automatengerecht befestigt werden können.

Diese Aufgabe wird durch die im Anspruch 1 beschriebene Erfindung gelöst. Vorteilhafte Weiterbildungen der Erfindung sind in den Unteransprüchen beschrieben.

Durch die erfindungsgemäße Lösung werden beide Befestigungsarten, nämlich die mittels einer formschlüssigen Rastverbindung ohne Schrauben und die mit Schrauben an demselben Rahmen optimiert. Für beide Befestigungsarten kann daher derselbe Rahmen verwendet werden, was insbesondere für die Herstellung und die Lagerhaltung des Rahmens vorteilhaft ist. Beide Befestigungsarten können durch eine reine Translationsbewegung des Lautsprechers erfolgen, also eine Bewegung, bei der sich alle Punkte des Lautsprechers auf einer geraden Linie bewegen. Das ist insbesondere vorteilhaft für den Einbau des Lautsprechers mit Automaten.

Die Erfindung wird im folgenden anhand der Zeichnung erläutert. Darin zeigen
- **Fig. 1**: den Ausschnitt aus dem Frontrahmen eines Fernsehempfängers von der Rückseite und
- **Fig. 2**: eine Draufsicht auf die Fig. 1, teilweise im Schnitt.

Fig. 1 zeigt den Frontrahmen 1 eines Fernsehempfängers mit der Schalldurchtrittsöffnung 2 für einen Ovallautsprecher. An diametral gegenüberliegenden Stellen der Öffnung 2 ist jeweils ein starrer Vorsprung 3 mit einer Öffnung 4 vorgesehen, der mit dem Rahmen 1 ein Kunststoff-Spritzteil bildet.

Außerdem ist an diametral gegenüberliegenden Stellen der Öffnung 2 je ein aus der Ebene des Rahmens 1 hervorragender Vorsprung 5 vorgesehen, der durch einen Schlitz 6 in Richtung der Ebene des Rahmens 1 federnd ausgebildet ist und an seinem oberen Ende einen widerhakenartigen Ansatz 7 mit einer Schräge aufweist. Der Rahmen 1 ist außerdem mit vier Gewindebohrungen 8 zur Aufnahme von selbstschneidenden Schrauben versehen.

Für die Befestigung eines Lautsprechers mit Kunststoffkorb im Sinne einer formschlüssigen Rastverbindung ohne Schrauben wird der Lautsprecher in Richtung senkrecht zur Ebene des Rahmens 1 auf den Rahmen aufgesetzt. Dabei werden federnde Vorsprünge an dem Korb des Lautsprechers durch die Vorsprünge 3 ausgelenkt, bis schließlich widerhakenartige Enden der Vorsprünge am Lautsprecher in die Öffnungen 4 der Vorsprünge 3 einrasten. Der Lautsprecher ist dann an dem Rahmen 1 formschlüssig und spielfrei gehaltert. Die Vorsprünge 5 an dem Rahmen 1 werden dabei nicht benötigt und haben für die Halterung des Lautsprechers keine Bedeutung. Eine Befestigung eines Lautsprechers über eine formschlüssige Rastverbindung, ein sogenanntes snap-in, ohne Schrauben an dem Frontrahmen eines Gehäuses eines Fernsehempfängers ist beschrieben in DE-U-8 402 128.

Für die Befestigung eines Lautsprechers mit Metallkorb wird der Lautsprecher ebenfalls in Richtung senkrecht zur Ebene des Rahmens 1 aufgesetzt. Der Flansch des Lautsprechers trifft dabei zunächst auf die Ansätze 7 und bewirkt eine Auslenkung der federnden Vorsprünge 5 radial zur Öffnung 2. In der Endstellung greift der Flansch des Lautsprechers in die Schlitze 6 ein, und der Lautsprecher ist jetzt durch die Vorsprünge 5 an dem Rahmen 1 gehaltert. Diese Halterung ist keine endgültige Befestigung, sondern dient nur für eine Lagefixierung, auch pre-fixation genannt, in einer Lage, in der die Löcher des Flansches des Lautsprechers mit den Gewindebohrungen 8 übereinstimmen. Der Lautsprecher braucht für den Schraubvorgang dann nicht mehr gehalten zu werden, so daß der Bedienende beide Hände für den Schraubvorgang frei hat oder der Schraubvorgang mit Automaten erfolgen kann. Nach dieser Vor-Befestigung oder Lage-Fixierung des Lautsprechers werden zwei oder vier Schrauben durch die Bohrungen im Flansch des Lautsprechers manuell, mit einem Handschrauber oder mit Automaten in die Gewindebohrungen 8 eingedreht, wodurch die endgültige Befestigung des Lautsprechers an dem Rahmen 1 erfolgt. Die zur vorübergehenden Lage-Fixierung und Halterung dienenden Vorsprünge 5 haben dann für die Befestigung des Lautsprechers keine Bedeutung mehr. Die Vorsprünge 3 haben bei dieser Art der Befestigung an sich keine Bedeutung. Sie können allenfalls zusätzlich zur Führung und als Anschlag für den Flansch des Lautsprechers dienen.

Die Vorsprünge 3,5 liegen gegenüber der langen Achse der ovalförmigen Öffnung 2 um einen Winkel von etwa 15° versetzt. Das hat folgenden Vorteil: Wenn die Vorsprünge genau in Richtung der langen Achse liegen, wäre der Raumbedarf in Richtung dieser langen Achse größer. Das ist besonders nachteilig bei einem Fernsehempfänger, in dem der Platz für die Anbringung des Lautsprechers beengt ist. Durch die versetzte Lage gegenüber der langen Achse kann ein Raumgewinn erzielt werden. Das bedeutet, daß der Abstand der beiden Vorsprünge 3 oder 5 voneinander in Richtung der langen Achse A verkleinert wird.

## Patentansprüche

1. Lautsprechereinheit mit einem Rahmen (1) und einem daran lösbar befestigten Lautsprecher, **dadurch gekennzeichnet**, daß der Rahmen (1) sowohl formschlüssige Rastmittel (3,4) für einen Lautsprecher ohne Schraubbefestigung als auch Klemmelemente (5 - 7) zur Halterung eines Lautsprechers in einer zum Anschrauben an den Rahmen (1) vorgesehenen Lage aufweist.

2. Einheit nach Anspruch 1, **dadurch gekennzeichnet**, daß die Klemmelemente (5 - 7) eine kraftschlüssige Halterung des Lautsprechers an dem Rahmen (1) bewirken.

3. Einheit nach Anspruch 1, **dadurch gekennzeichnet**, daß zwei Klemmelemente (5 - 7) an diametral gegenüberliegenden Stellen des Lautsprechers vorgesehen sind.

4. Einheit nach Anspruch 3, **dadurch gekennzeichnet**, daß bei einem ovalförmigen Lautsprecher die Klemmelemente (5 - 7) und/oder die Rastmittel (3 - 4) am Umfang des Lautsprechers gegenüber der langen Ovalachse um einen Winkel von ca. 15° versetzt sind.

5. Einheit nach Anspruch 1, **dadurch gekennzeichnet**, daß die Klemmelemente (5 - 7) durch aus der Ebene des Rahmens (1) hervorragende, in Richtung der Ebene des Rahmens (1) radial zum Lautsprecher federnde Vorsprünge (5) gebildet sind.

6. Einheit nach Anspruch 5, **dadurch gekennzeichnet**, daß die Vorsprünge (5) an ihren federnden Enden widerhakenartige Ansätze (7) aufweisen, hinter denen der Flansch des Lautsprechers eingreift.

## Claims

1. Loudspeaker unit having a framework (1) and a loudspeaker detachably attached thereto, characterized in that, the framework (1) has interlocking arresting means (3, 4) for a loudspeaker without screw attachment as well as clamping elements (5 - 7) for the retention of a loudspeaker in a predetermined position for screwing onto the framework (1).

2. Unit in accordance with Claim 1, characterized in that, the clamping elements (5 - 7) effect a frictional retention of the loudspeaker on the framework (1).

3. Unit in accordance with Claim 1, characterized in that, two clamping elements (5 - 7) are provided at diametrically opposed positions of the loudspeaker.

4. Unit in accordance with Claim 3, characterized in that, for an oval shaped loudspeaker, the clamping elements (5 - 7) and/or the arresting means (3, 4) are offset around the periphery of the loudspeaker by an angle of circa 15 ° relative to the long oval axis.

5. Unit in accordance with Claim 1, characterized in that, the clamping elements (5 - 7) are formed by resilient lugs (5) projecting out of the plane of the framework (1) and which are radial to the loudspeaker in the direction of the plane of the framework (1).

6. Unit in accordance with Claim 5, characterized in that, the lugs (5), at their resilient ends, have barb-like tongues (7) behind which the flange of the loudspeaker engages.

## Revendications

1. Unité de haut-parleur avec un cadre (1) et un haut-parleur qui y est fixé de manière amovible, **caractérisée en ce** que le cadre (1) présente aussi bien des moyens d'enclenchement claboté (3, 4) pour un haut-parleur sans fixation à vis que des éléments de serrage (5-7) pour la fixation d'un haut-parleur dans une position prévue pour vissage sur le cadre (1).

2. Unité selon la revendication 1, **caractérisée en ce** que les éléments de serrage (5-7) provoquent une fixation entraînée par force du haut-parleur sur le cadre (1).

3. Unité selon la revendication 1, **caractérisée en ce** que deux éléments de serrage (5-7) sont prévus aux endroits diamétralement opposés du haut-parleur.

4. Unité selon la revendication 3, **caractérisee en ce** que pour un haut-parleur ovale les éléments de serrage (5-7) et/ou les moyens d'enclenchement (3-4) sont décalés sur la périphérie du hautparleur par rapport à l'axe long de l'ovale d'un angle d'environ 15°.

5. Unité selon la revendication 1, **caractérisée en ce** que les éléments de serrage (5-7) sont formés par des saillies (5) élastiques radialement par rapport au haut-parleur dans le sens du plan du cadre (1) qui font saillie du plan du cadre (1).

6. Unité selon la revendication 5, **caractérisée en ce** que les saillies (5) présentent des épaulements du type barbe (7) à leurs extrémités élastiques derrière lesquels s'engrène la bride du haut-parleur.
